# EUROPÄISCHE PATENTSCHRIFT

(11) **EP 0 148 335 B1**
(45) Veröffentlichungstag und Bekanntmachung des Hinweises auf die Patenterteilung: **10.01.1990**
(21) Anmeldenummer: 84112317.7
(22) Anmeldetag: 12.10.1984
(51) Int. Cl.: F21V 17/00

(54) **Leuchte für eine stabförmige Lampe**
Lighting fixture for an elongated lamp
Armature lumineuse pour lampe de forme allongée

(30) Priorität: 23.12.1983 DE 3346788
(43) Veröffentlichungstag der Anmeldung: 17.07.1985
(73) Patentinhaber: SIEMENS AKTIENGESELLSCHAFT, 80333 München (DE)
(72) Erfinder: Kranz, Hans-Werner, Dipl.-Ing., D-8651 Kupferberg (DE); Müller, Gottfried, D-8221 Traunwalchen (DE); Räder, Hans, Dipl.-Ing, D-8221 Palling (DE)

(56) Entgegenhaltungen:
- CH-A- 484 371
- FR-A- 2 042 583
- GB-A- 644 696
- US-A- 3 297 865
- US-A- 3 918 751

## Beschreibung

Die Erfindung betrifft eine Leuchte für eine stabförmige Lampe mit einem Rahmen, in dem ein Einsatz, insbesondere ein Reflektoreinsatz, gemäß dem Oberbegriff von Anspruch 1 lösbar gehaltert ist.

Bei einer in der DE-PS-2 833 894 beschriebenen Leuchte dient zur lösbaren Halterung eines Reflektoreinsatzes ein Sperrteil, das an einer Querwand des Leuchtengehäuses befestigt ist und einen federnden Tragarm aufweist, auf dem sich die letzte Querlamelle des Reflektoreinsatzes abstützt; dieser Tragarm ist gegen eine Federkraft in eine Freilage mittels einer Handhabe drückbar, die die letzte Querlamelle geringfügig überragt. Diese Lösung ist praktisch nur bei geringem Abstand der letzten Querlamelle vom Rahmen des Gehäuses brauchbar.

Durch die Literaturstelle US-PS-3 918 751 ist auch bereits eine Ausgestaltung der Halterung des Einsatzes bekannt, die auch bei einem größeren, durch ein Endstück des Einsatzes abgedeckten Zubehörraum zwischen der Lichtaustrittsöffnung und dem Leuchtenrahmen brauchbar ist. Dies ist dann bedeutungsvoll, wenn die zusätzliche Forderung besteht, daß dieser Zubehörraum bei herausgenommenem Einsatz frei zugänglich sein soll. Die Halterung ist hierbei in einer am Einsatz auf seiten der nahen Gehäusewand gehalterten Tragevorrichtung befestigt und besteht aus einem federnden, drehbar gelagerten Rasthaken, dessen Sperrstellung durch eine drehbar gelagerte Klappe bzw. eine von außen bedienbare Handhabe aufgehoben werden kann. Diese bekannte Halterung bedingt durch die für die Betätigung des Rasthakens erforderliche Mechanik einen nicht unerheblichen technischen Aufwand.

Der Erfindung liegt die Aufgabe zugrunde, für eine in das erwähnte Endstück eines Leuchtengehäuseeinsatzes einzufügende Halterung eine weitere Lösung anzugeben, die bei Gewährleistung einer einwandfreien Funktion mit einem Minimum an technischem Aufwand auskommt.

Diese Aufgabe wird gemäß der Erfindung durch die im Patentanspruch 1 angegebenen Merkmale gelöst.

Die spezielle Ausgestaltung der Tragvorrichtung ermöglicht es in außerordentlich vorteilhafter Weise, das mit seinem Schieber im Lagerteil geführte Sperrteil als einstückiges Kunststoffteil auszubilden, also ohne mechanisch aufwendige Drehgelenkteile auszukommen. Weiterhin wird dadurch ein einfacher und schneller Zusammenbau der Tragvorrichtung einschließlich ihrer Montage am Endstück gewährleistet.

In der Zeichnung bedeuten die der nähereren Erläuterung der Erfindung dienenden Figuren
Fig. 1 die Ansicht eines Endbereiches einer Leuchte mit einer Tragvorrichtung im Schnitt,
Fig. 2 die Ansicht des Endbereiches der Leuchte in Richtung des Pfeiles 11 nach Fig. 1,
Fig. 3 einen Teil-Querschnitt entlang der Linien IV-IV in Fig. 1, 2, 4,
Fig. 4 eine Draufsicht auf das Sperrteil der Tragvorrichtung in Richtung des Pfeiles V in Fig.1, jedoch bei entspannten Federn des Sperrteils und
Fig. 5 einen vergrößerten Querschnitt des Bereiches VI in Fig. 1.

Das Ausführungsbeispiel beruht auf einer Leuchte mit einem rechteckigem Leuchtenrahmen 2 mit Längswänden 21 und Querwänden 22, die eine obere und eine untere Lichtaustrittsöffnung begrenzen. Das identische Profil dieser Wände zeigt die geschnittene Querwand 22 in Fig. 1.

Zwischen zwei gegenüberliegenden Längswänden 21 erstreckt sich neben der Querwand 22 und parallel zu ihr ein Tragteil 3, das mit einem Pendel 31 zur Aufhängung der Leuchte verbunden ist; das Tragteil 3 weist ferner einen Fassungsträger 32 mit einer Fassung 4 für eine stabförmige Lampe 1 auf. Ferner ist die Einführung einer Zuleitung 5 durch das Pendel 31 dargestellt.

Bei der Ausführungsform nach Fig. 1 ist der Lampe 1 ein rinnenförmiger Reflektoreinsatz 6 mit Reflektorlängswänden 61 zugeordnet, die zu beiden Seiten der Lampe 1 parallel zu ihr verlaufen; zwischen diesen Reflektorlängswänden sind eine Vielzahl von - nicht dargestellten - Querlamellen angeordnet. Der optisch wirksame Teil des Reflektoreinsatzes 6 endet mit einer Stirnwand 60 in einem solchen Abstand vor der Querwand 22 des Rahmens, daß ein Zubehörraum 20 mit den bereits erwähnten Zubehörteilen - Fassung 4 und dergleichen - abgetrennt ist.

Der Einsatz 6 mit dem Endstück 62 aus Metall ist vorzugsweise einstückig mit der abgewinkelten Stirnwand 60 und weist eine aus Lagerteil 70.1 und Sperrteil 71.1 bestehende Tragvorrichtung 7.1 auf. Hierzu ist in der Mitte des Endstückes eine Aussparung 62.1 vorgesehen, in die von unten das Lagerteil 70.1 der Tragvorrichtung hindurchgesteckt ist, das die Ränder der Aussparung mit seinem Tragrand 707.1 übergreift. Das Lagerteil 70.1 hat zwei parallel zueinander und zur Längsachse L verlaufende Tragwände 705.1, 706.1 und . rechtwinklig dazu verlaufende Querwände 702.11, 702.12 mit geringerer Höhe; diese Wände umschließen eine Öffnung 7070.1, durch die die Handhabe 7111.1 des Sperrteiles 71.1 zugänglich ist.

Das Sperrteil 71.1 ist im wesentlichen ein Schieber 711.1, der über Führungsprismen 7112.1 in zugeordneten Führungsnuten 7051.1, 7061.1 der Tragwände 705.1, 706.1 längsverschieblich gelagert ist. Der Schieber 711.1 hat an seinem einen Ende einen Tragarm 712.1, der sich in der in Fig. 1 dargestellten Sperrlage auf dem Innenrand 220 der Querwand 22 des Leuchtenrahmens 2 abstützt.

Der Schieber 711.1 hat ferner zwei V-förmige Teilfedern 714.11, 714.12, die zu beiden Seiten des Schiebers 711.1 angeordnet sind und zusammen mit dem Schieber ein einstückiges Kunststoffteil bilden. Das Ende des einen Federarmes 7141.11, 7141.12 der beiden Teilfedern 714.11, 714.12 ist im Bereich des Tragarmes 713.1 mit dem Schieber 711.1 verbunden. Diese Federarme sind mit keilförmigen Anlaufstücken 710.1 ausgerüstet (Fig. 3, 5). Die Enden der anderen Federarme 7142.11, 7142.12 beider Teilfedern gehen in ein abgewinkeltes Endstück 7142.111, 7142.121 über; diese Endstücke sind dann durch ein Querstück 7143.1 miteinander verbunden, wie dies insbesondere Fig. 4 deutlich erkennen läßt, die eine Draufsicht auf das Sperrteil 71.1 bei entspannten Teilfedern zeigt.

Das Querstück 7143.1 stützt sich gegen die als Anschlagteil 7022.1 ausgebildete Querwand 702.11, wobei diese Querwand das Querstück 7143.1 miteinemHaiteschenkei 7023.1 übergreift-Fig. 5. Dadurch ist einerseits die Feder mit ihren Teilfedern 714.11, 714.12 vorgespannt und drückt den Schieber 711.1 in die in Fig. 1 gezeichnete Sperrlage. Ferner sind die Abmessungen - vor allem aus Fig. 3 und 5 ersichtlich-so gewählt, daß dadurch auch das Lagerteil 70.1 in der Aussparung 62.1 des Endstückes 62 gehalten wird. Es liegt nämlich einerseits mit dem Tragrand 707.1 auf der Außenseite des Endstückes 62 auf und übergreift andererseits mit dem Halteschenkel 7023.1 das Querstück 7143.1, das auf der Innenseite des Endstückes 62 aufliegt.

Eine zusätzliche Halterung bewrikt ein Abstandhalter 7113.1, der auf der Unterseide des Schiebers 711.1 angeformt - Fig. 1 - so bemessen ist, daß der Tragrand 707.1 über die Tragwand 705.1 und den darin geführten Schieber 711.1 in die in den Fig. 1, 3, 5 gezeichnete Anschlaglage gedrückt wird.

Die in den Fig. 1 und 5 dargestellte Lage des Querstückes 7143.1 ist noch dadurch gesichert, daß dieses nicht nur an dem Anschlagteil 7022.1 anliegt, sondern zwischen diesem Anschlagteil und einem Gegenlager 7053.1 eingespannt ist. Dieses Gegenlager 7053.1 ist die Stirnwand jeder Tragwand 705.1, 706.1.

Bei einer einlampigen Leuchte mit entsprechend kurzen Querwänden 22 wird die gesamte, von den Quer- und Längswänden des Rahmens umschlossene Lichtaustrittsöffnung von dem Reflektoreinsatz 6 abgeschlossen. Zum Einsetzen eines solchen Reflektoreinsatzes in den Rahmen wird er mit dem einen Ende in den Rahmen eingesetzt, und zwar mit einem dort ebenfalls vorhandenen Tragarm, und dann in den Rahmen eingeschwenkt, wobei der Tragarm 713.1 mit den keilförmigen Anlaufstücken 710.1 gegen den Rand des Rahmens anläuft und gegen die Kraft der Teilfedern 714.11 und 714.12 zurückgedrückt wird, bis er- bei vollständig eingeschwenktem Reflektoreinsatz - hinter dem Innenrand 220 der Querwand 22 in die in Fig. 1 gezeichnete Stellung herausfedert und den Reflektoreinsatz trägt.

Zum Lösen des Reflektoreinsatzes 6 braucht dann lediglich die Handhabe 7111.1 in Richtung entgegen der Querwand 22 gedrückt zu werden. DerTragarm 713.1 bewegt sich dann entgegen der Kraft der Teilfedern 714.11 und 714.12 nach rechts, bis sich der Reflektoreinsatz 6 nach unten herausziehen läßt.

Bei mehrlampigen Leuchten kann je Lampe ein eigener rinnenförmiger Reflektoreinsatz mitzugeordneter Tragvorrichtung vorgesehen sein; die einzelnen rinnenförmigen Reflektoren können aber auch zu einem einteiligen Reflektor zusammengefaßt und auf jeder Stirnseite durch eine Tragvorrichtung der beschriebenen Art gehaltert sein.

Grundsätzlich ist es möglich, einen Reflektoreinsatz an beiden Enden mit einer Tragvorrichtung der beschriebenen Art auszurüsten. Dabei kann es aber zweckmäßig sein, nur eine der Tragvorrichtungen mit einem Sperrteil der beschriebenen Art und die andere mit einem festen Tragarm auszustatten.

### Bezugszeichenliste

1 Lampe
20 Zubehörraum
21 Längswände
22 Querwände
220 Innenrand
L Längsachse
3 Tragteil
31 Pendel
32 Fassungsträger
4 Fassung
5 Zuleitung
6 Einsatz
60 Stirnwand
61 Reflektorlängswand
62 Endstück
62.1 Aussparung
7.1 Tragvorrichtung
70.1 Lagerteil
702.11,702.12 Querwand
7022.1 Anschlagteil
7023.1 Halteschenkel
705.1, 706.1 Tragwand
7051; 7051.1, 7061.1 Führungsnut
7053.1 Gegenlager
707.1 Tragrand
7070.1 Öffnung
71.1 Sperrteil
710.1 Anlaufstück
711.1 Schieber
7111.1 Handhabe
7112.1 Führungsprisma
7113.1 Abstandhalter
713.1 Tragarm

## Patentansprüche

1. Leuchte für eine Lampe mit einem die Lampe umschließenden Rahmen, mit einem an dem Rahmen lösbar gehalterten Einsatz und mit einer aus einem Lagerteil und einem Sperrteil bestehenden Tragvorrichtung zwischen dem Einsatz und dem Rahmen, wobei das Sperrteil einen Tragarm aufweist, der durch eine Feder in einer Sperrlage gehalten wird, in der Einsatz und Rahmen miteinander verrastet sind, und der mittels einer Handhabe gegen die Kraft der Feder in eine Freilage drückbar ist, in der die Rastung zwischen Einsatz und Rahmen gelöst ist, bei der der Einsatz an mindestens einem Ende ein Endstück hat, das einen Endbereich des Rahmens abdeckt und bei der die Tragvorrichtung im wesentlichen auf der einem Zubehörraum zugewandten Seite des Endstückes des Einsatzes angeordnet ist, dadurch gekennzeichnet, daß das Lagerteil (70.1) der Tragvorrichtung (7.1) zwei parallel zueinander und zur Längsachse (L) des Rahmens verlaufende Tragwände (705.1, 706.1) und ein quer dazu verlaufendes Anschlagteil (7022.1) hat, daß sich der Tragarm (713.1) des Sperrteils (71.1) am vorderen Ende eines Schiebers (711.1) befindet, der zwischen den Tragwänden (705.1, 706.1) des Lagerteils (70.1) parallel zur Längsachse (L) verschiebbar geführt ist und der zusammen mit dem Tragarm (713.1) und der Feder ein einstückiges Kunststoffteil bildet, daß die Feder aus zwei V-förmigen Teilfedern (714.11, 714.12) mit je zwei Federarmen (7141.11, 7142.11; 7141.12, 7142.12) besteht, die zu beiden Seiten des Schiebers (711.1) angeordnet sind, daß das Ende des einen Federarmes (7141.11, 7141.12) jeder Teilfeder (714.11., 714.12) im Bereich des Tragarmes (713.1) mit dem Schieber (711.1) verbunden ist, daß die Endstücke (7142.111, 7142.121) der anderen Federarme (7142.11, 7142.12) beider Teilfedern (714.11, 714.12) durch ein Querstück (7143.1) miteinander in Verbindung stehen, das an einer als Anschlagteil (7022.1) ausgebildeten Querwand (702.11) des Lagerteiles (70.1) anliegt und daß der Tragarm (713.1) in der Sperrlage des Sperrteils (71.1) auf dem Rahmen aufliegt, wobei sich die Endstücke (7142.111, 7142.121) der Teilfedern (714.11, 714.12) über das Querstück (7143.1) am Anschlagteil (7022.1) des Lagerteils (70.1) abstützen.

2. Leuchte nach Anspruch 1, dadurch gekennzeichnet, daß das Lagerteil (70.1) der Tragvorrichtung (7.1) und das Endstück (62) des Einsatzes (6) ein einstückiges Kunststoffteil bilden.

3. Leuchte nach Anspruch 1, dadurch gekennzeichnet, daß das Lagerteil (70.1) der Tragvorrichtung (7.1) mit dem Endstück (62) des Einsatzes (6) fest verbunden ist.

4. Leuchte nach Anspruch 1, dadurch gekennzeichnet, daß das Lagerteil (70.1) durch eine Aussparung (62.1) des Endstückes (62) des Einsatzes (6) gesteckt ist, die Kanten dieser Aussparung (62.1) auf der dem Zubehörraum (20) gegenüberliegenden Außenseite mit einem Tragrand (707.1) übergreift, in dieser Lage durch Arretiermittel in dem Zubehörraum gesichert ist, und eine durchgehende Öffnung (7070.1) hat, durch die die Handhabe (7111.1) zugänglich ist.

5. Leuchte nach einem der vorhergehenden Ansprüche, dadurch gekennzeichnet, daß das im Lagerteil (70.1) mit seinem Schieber (711.1) verschiebbar geführte Sperrteil (71.1) an seinem die Endstücke (7142.111, 7142.121) der Teilfedern (714.11, 714.12) verbindenden Querstück (7143.1) von einem Halteschenkel (7023.1) der als Anschlagteil (7022.1) ausgebildeten Querwand (702.11) des Lagerteils (70.1) so übergriffen ist, daß dadurch das Lagerteil (70.1) in der Aussparung (62.1) des Endstückes (62) des Einsatzes (6) gehalten ist.

## Claims

1. Lighting visture for a lamp having a frame enclosing the lamp, having an insert mounted detachably on the frame and having a support device comprising a bearing part and a locking part between the insert and the frame, the locking part exhibiting a support arm which is retained by a spring in a locking position, in which the insert and frame are engaged with each other, which arm can be pressed by means of a handle counter to the force of the spring into a free position in which the engagement between insert and frame is released, in which fixture the insert has at least at one end a tailpiece which covers an end region of the frame and in which fixture the support device is arranged substantially on that side of the tailpiece of the insert which faces an accessory space, characterized in that the bearing part (70.1) of the support device (7.1) has two support walls (705.1,706.1) oriented parallel to each other and to the longitudinal axis (L) of the frame and a stop part (7022.1) oriented transversely thereto, that the support arm (713.1) of the locking part (71.1) is located at the front end of a slide (711.1) which is guided slidably parallel to the longitudinal axis (L) between the support walls (705.1, 706.1) of the bearing part (70.1) and which together with the support arm (713.1) and the spring forms an integral plastic part, that the spring comprises two V-shaped partial springs (714.11, 714.12) each having two spring arms (7141.11, 7142.11; 7141.12, 7142.12) which are arranged on both sides of the slide (711.1), that the end of the one spring arm (7141.11, 7141.12) of each partial spring (714.11, 714.12) is connected to the slide (711.1) in the region of the support arm (713.1), that the tailpieces (7142.111, 7142.121) of the other spring arms (7142.11, 7142.12) of both the partial springs (714.11, 714.12) are linked to each other through a transverse piece (7143.1) which abuts a transverse wall (702.11) of the bearing part (70.1), which wall is constructed as a stop part (7022.1), and that the support arm (713.1) rests upon the frame in the locking position of the locking part (71.1), the tailpieces (7142.111, 7142.121) of the partial springs (714.11, 714.12) being braced through the transverse piece (7143.1) against the stop part (7022.1) of the bearing part (70.1).

2. Lighting fixture according to Claim 1, characterized in that the bearing part (70.1) of the support device (7.1) and the tailpiece (62) of the insert (6) form an integral plastic part.

3. Lighting fixture according to Claim 1, characterized in that the bearing part (70.1) of the support device (7.1) is connected firmly to the tailpiece (62) of the insert (6).

4. Lighting fixture according to Claim 1, characterized in that the bearing part (70.1) is inserted through an opening (62.1) in the tailpiece (62) of the insert (6), overlaps, with a support edge (707.1), the edges of said opening (62.1) on the outside opposite the accessory space (20), is secured in that position by arresting means in the accessory space, and has a through aperture (7070.1) through which the handle (7111.1) is accessible.

5. Lighting fixture according to one of the preceding claims, characterized in that the locking part (71.1) which is guided slidably by its slide (711.1) in the bearing part (70.1) is overlapped at its transverse piece (7143.1), which connects the tailpieces (7142.111, 7142.121) of the partial springs (714.11, 714.12), by a retaining member (7023.1) of the transverse wall (702.11) of the bearing part (70.1), which wall is constructed as a stop part (7022.1), in such a way that the bearing part (70.1) is retained by this means in the opening (62.1) in the tailpiece (62) of the insert (6).

## Revendications

1. Luminaire pour une lampe, comprenant un cadre entourant la lampe, une partie rapportée montée de manière amovible sur le cadre et, entre la partie rapportée et le cadre, un support constitué d'une partie de supportage et d'une partie de blocage, la partie de blocage comportant un bras porteur qui est maintenu par un ressort en une position de blocage, dans laquelle la partie rapportée et le cadre sont encliquetés l'un avec l'autre, et qui peut être repoussé, à l'encontre de la force du ressort, au moyen d'une manette, en une position de dégagement, dans laquelle la partie rapportée et le cadre sont désencliquetés, la partie rapportée ayant, au moins à l'une de ses extrémités, une pièce d'extrémité qui recouvre une région d'extrémité du cadre et te support étant disposé sensiblement du côté de la pièce d'extrémité de la partie rapportée qui est tourné vers une chambre d'accessoires, caractérisé en ce que la partie de supportage (70.1) du support (7.1) a deux parois porteuses (705.1, 706.1) s'étendant parallèlement entre elles et à l'axe longitudinal (L) du cadre et une partie formant butée (7022.1) s'étendant transversalement à celui-ci, en ce que le bras porteur (713.1) de la partie de blocage (71.1) se trouve à l'extrémité antérieure d'un poussoir (711.1) qui est guidé de manière à pouvoir coulisser parallèlement à l'axe longitudinal (L) entre les parois porteuses (705.1, 706.1) de la partie de supportage (71.1) et qui forme avec le bras porteur (713.1) et le ressort une pièce en matière plastique d'un seul tenant, en ce que le ressort est constitué de deux ressorts partiels (714.11, 714.12) en forme de V et ayant chacun deux branches élastiques (7141.11, 7142.11, 7141.12, 7142.12) disposées de part et d'autre du poussoir (711.1), en ce que l'extrémité de l'une des branches élastiques (7141.11, 7141.12) de chaque ressort partiel (714.11, 714.12) est reliée dans la région du bras porteur (713.1) au poussoir (711.1), en ce que les pièces d'extrémité (7142.111, 7142.121) des autres branches élastiques (7142.11, 7142.12) des deux ressorts partiels (714.11, 714.12) sont reliées entre elles par une traverse (7143.1) qui s'applique à une paroi transversale (702.11) de la partie de supportage constituée en partie formant butée (7022.1) et en ce que le bras porteur (713.1) s'applique, en la position de blocage de la partie de blocage (71.1), sur le cadre, les pièces d'extrémité (7142.111, 7142.121) des
ressorts partiels (714.11, 714.12) s'appuyant sur la partie formant butée (7022.1) de la partie de supportage (70.1) par la traverse (7143.1).

2. Luminaire suivant la revendication 1, caractérisé en ce que la partie de supportage (70.1) du support (7.1) et la pièce d'extrémité (62) de la partie rapportée (6) forment une pièce en matière plastique d'un seul tenant.

3. Luminaire suivant la revendication 1, caractérisé en ce que la partie de supportage (70.1) du support (7.1) est reliée rigidement à la pièce d'extrémité (62) de la partie rapportée (6).

4. Luminaire suivant la revendication 1, caractérisé en ce que la partie de supportage (70.1) est enfilée dans un évidement (62.1) de la pièce d'extrémité (62) de la partie rapportée (6), dépasse les arêtes de cet évidement (62.1), du côté extérieur opposé à la chambre d'accessoires (20), par un bord porteur (707.1), est bloquée en cette position par des moyens de blocage dans la chambre d'accessoires et a une ouverture traversante (7070.1) par laquelle la manette (7111.1) est accessible.

5. Luminaire suivant l'une des revendications précédentes, caractérisé en ce que sur la partie de blocage (71.1), qui peut coulisser avec son poussoir (711.1) dans la partie de supportage (70.1), passe, sur sa traverse (7143.1) reliant les pièces d'extrémité (7142.111, 7142.121) des ressorts partiels (714.11, 714.12), une branche de maintien (7023.1) de la paroi transversale (702.11) constituée en partie formant butée (7022.1) de la partie de supportage (70.1), de façon que la partie de supportage (70.1) est maintenue dans l'évidement (62.1) de la pièce d'extrémité (62) de la partie rapportée (6).
